# EUROPÄISCHE PATENTSCHRIFT

(11) **EP 2 759 666 B1**
(45) Veröffentlichungstag und Bekanntmachung des Hinweises auf die Patenterteilung: **25.09.2019**
(21) Anmeldenummer: 14151507.2
(22) Anmeldetag: 16.01.2014
(51) Int. Cl.: E05C 9/20, E05C 9/22, E05C 9/00

(54) **Beschlaganordnung mit einem Profilelement**
Fitting with a profile element
Ferrure avec élément de profilé

(30) Priorität: 23.01.2013 DE 202013100319 U
(43) Veröffentlichungstag der Anmeldung: 30.07.2014
(73) Patentinhaber: MACO Technologie GmbH, 5020 Salzburg (AT)
(72) Erfinder: Covic, Dragan, 5020 Slazburg (AT)
(74) Vertreter: Manitz Finsterwald Patent- und Rechtsanwaltspartnerschaft mbB

(56) Entgegenhaltungen:
- AT-A4- 505 010
- DE-A1- 19 923 312
- DE-U1- 20 305 825
- DE-U1- 29 803 656
- ES-A1- 2 318 944
- FR-A- 1 282 044

## Beschreibung

Die vorliegende Erfindung betrifft eine Beschlaganordnung mit einem Profilelement zum Abdecken, Führen und/oder Verbinden von Komponenten der Beschlaganordnung.

Beschlaganordnungen umfassen in der Regel eine Vielzahl von Komponenten, die unterschiedlichen Funktionen dienen. Beispielsweise werden spezielle Profilelemente genutzt, um Komponenten der Beschlaganordnung miteinander zu verbinden. Wiederum andere Profilelemente dienen zur Führung beweglicher Komponenten der Beschlaganordnung, um eine zuverlässige Funktionsweise der Beschlaganordnung sicherzustellen. Nochmals andere Profilelemente dienen zum Abdecken bestimmter Teile oder Abschnitte der Beschlaganordnung, so dass diese einen optisch ansprechenden Eindruck erweckt und deren Komponenten geschützt werden.

Das Bereitstellen einer Vielzahl spezialisierter Profilelemente für die vorstehend beschriebenen Funktionen ist mit nicht unerheblichen Kosten verbunden.

Die ES 2 318 944 A1 offenbart ein Profilelement, das durch Spritzguss aus Plastik geformt ist. Die AT 505010 A4 offenbart ein komplexes Fensterhohlprofil, das zumindest teilweise durch einen Fräsprozess hergestellt ist. Die FR 1282044 A beschreibt eine Abdeckleiste ohne Führungsfunktion.

Es ist daher eine Aufgabe der vorliegenden Erfindung, eine Beschlaganordnung mit einem Profilelement zu schaffen, das einfach herzustellen und gleichzeitig funktionell vielseitig einsetzbar ist.

Die vorstehend genannte Aufgabe wird durch eine Beschlaganordnung mit den Merkmalen des Anspruchs 1 gelöst.

Das erfindungsgemäße Profilelement weist einen Bodenabschnitt und an einander gegenüberliegenden Längsseiten des Bodenabschnitts angeordnete Seitenabschnitte auf. Die einander zugewandten Seiten der Seitenabschnitte weisen jeweils eine Innenfläche auf, die mit dem Bodenabschnitt einen Winkel von weniger als 90° einschließt.

Mit anderen Worten bilden die Seitenabschnitte und der Bodenabschnitt einen im Querschnitt im Wesentlichen trapezförmigen Aufnahmeraum, in dem beispielsweise Abschnitte abzudeckender, zu führender und/oder zu verbindender Komponenten der Beschlaganordnung angeordnet werden können. Ein derartiges Profilelement kann auf einfache Weise hergestellt werden.

Gemäß einer Ausführungsform betragen die Winkel zwischen den Innenflächen und dem Bodenabschnitt zwischen 90° und 45°. Vorzugsweise liegen die Winkel zwischen 80° und 60°.

Die beiden Innenflächen können den gleichen Winkel mit dem Bodenabschnitt einschließen. Es ist jedoch auch möglich, die Innenflächen der Seitenabschnitte unterschiedlich stark relativ zu dem Bodenabschnitt zu neigen, beispielsweise um das einer Einsetzen komplementär ausgebildeten Komponente der Beschlaganordnung in den trapezförmigen Aufnahmeraum nur in einer bestimmten Weise zu gestatten, etwa aus Sicherheitsgründen.

Der Bodenabschnitt und/oder die Innenflächen der Seitenabschnitte können im Wesentlichen eben sein.

Die Erstreckung der Innenflächen und/oder der Seitenabschnitte beträgt gemäß einer Ausführungsform des erfindungsgemäßen Profilelements in einer Richtung senkrecht zu einer Längserstreckung des Profilelements weniger als 15 %, insbesondere weniger als 10 % der Erstreckung des Bodenabschnitts in dieser Richtung. Mit anderen Worten sind die Seitenabschnitte deutlich schmaler als der Bodenabschnitt.

In der Regel ist es günstig, die Innenflächen und/oder die Seitenabschnitte symmetrisch zu einer in Längsrichtung des Profilelements verlaufenden und senkrecht zu dem Bodenabschnitt stehenden Mittenebene des Profilelements auszubilden. Für bestimmte Anwendungszwecke und/oder aufgrund von Bauraumanforderungen kann jedoch auch eine asymmetrische Ausgestaltung des Profilelements vorgesehen sein.

Gemäß einer weiteren Ausführungsform des Profilelements weist der Bodenabschnitt zumindest ein Loch zur Aufnahme eines Befestigungselements auf, wobei von dem Bodenabschnitt Laschen in das Loch ragen, die durch eine Montage des Befestigungselements aus einer durch den Bodenabschnitt definierten Ebene biegbar sind. Beispielsweise weist das Loch sternförmige Einschnitte auf, so dass die durch die Einschnitte definierten Laschen beim Einschrauben einer Befestigungsschraube eine Senkung oder Vertiefung bilden, die den Schraubenkopf aufnimmt.

Der Bodenabschnitt und/oder zumindest einer der Seitenabschnitte kann einen Befestigungsabschnitt aufweisen, der zu Montagezwecken verformbar ist, um eine formschlüssige Verbindung mit der Komponente der Beschlaganordnung herstellen zu können. Beispielsweise ist der Befestigungsabschnitt eine umbiegbare Lasche.

Das Profilelement ist aus einem ebenen Blechstreifen hergestellt, wobei die Seitenabschnitte durch Umbiegen von Längsabschnitten des Blechstreifens gebildet sind.

Das Profilelement nimmt einen Führungsabschnitt einer Funktionskomponente der Beschlaganordnung auf und eine Formgebung des Führungsabschnitts ist komplementär zu einer durch den Bodenabschnitt und die Seitenabschnitte des Profilelements gebildeten Geometrie ausgebildet, so dass das Profilelement und die Funktionskomponente relativ zueinander verschiebbar sind. Beispielsweise ist die Breite der Funktionskomponente auf die Breite des Bodenabschnitts abgestimmt und Längskanten der Funktionskomponente sind in einem Querschnitt senkrecht zu einer Längserstreckung der Funktionskomponente im Wesentlichen so geneigt, wie die ihnen jeweils zugeordnete Innenfläche des jeweiligen Seitenabschnitts.

Es kann vorgesehen sein, dass das Profilelement fest mit einer weiteren Funktionskomponente der Beschlaganordnung verbunden ist. Beispielsweise sind die beiden Funktionskomponenten jeweils ein Abschnitt einer Stulpschiene.

Die vorliegende Erfindung betrifft ferner einen Flügel oder einen Rahmen einer Tür, eines Fensters oder dergleichen mit einer Beschlaganordnung gemäß zumindest einer der vorstehend beschriebenen Ausführungsformen.

Die Beschlaganordnung kann derart an dem Flügel oder dem Rahmen befestigt sein, dass die Funktionskomponente zumindest abschnittsweise zwischen dem Bodenabschnitt und dem Flügel oder dem Rahmen angeordnet ist. Alternativ kann die Beschlaganordnung derart an dem Flügel oder Rahmen befestigt sein, dass der Bodenabschnitt zumindest abschnittsweise zwischen der Funktionskomponente und dem Flügel oder dem Rahmen angeordnet ist.

Nachfolgend wird die vorliegende Erfindung rein beispielhaft anhand vorteilhafter Ausführungsformen unter Bezugnahme auf die beigefügten Zeichnungen erläutert. Es zeigen:
- Fig. 1 bis 4: eine erste Ausführungsform des erfindungsgemäßen Profilelements in verschiedenen Ansichten,
- Fig. 5: das Profilelement der Fig. 1 bis 4 in Einbaulage,
- Fig. 6 bis 8: eine zweite Ausführungsform des erfindungsgemäßen Profilelements,
- Fig. 9 und 10: das Profilelement der Fig. 6 bis 8 in verschiedenen Einbausituationen,
- Fig. 11 bis 14: eine dritte Ausführungsform des erfindungsgemäßen Profilelements,
- Fig. 15 bis 18: eine vierte Ausführungsform des erfindungsgemäßen Profilelements,
- Fig. 19 bis 22: eine fünfte Ausführungsform des erfindungsgemäßen Profilelements,
- Fig. 23 und 24: eine sechste Ausführungsform des erfindungsgemäßen Profilelements,
- Fig. 25 und 26: eine siebte Ausführungsform des erfindungsgemäßen Profilelements,
- Fig. 27 und 28: eine Ausführungsform des erfindungsgemäßen Profilelements in Einbaulage an einer Teleskop-Triebstange und
- Fig. 29: eine weitere Ausführungsform des erfindungsgemäßen Profilelements.

Fig. 1 zeigt ein Profilelement 10 zur Aufnahme einer Funktionskomponente einer Beschlaganordnung. In dem in Fig. 1 gezeigten Beispiel ist diese Funktionskomponente eine Treibstange 12, die von oben in das Profilelement 10 eingedrückt oder "eingeschnappt" werden kann. Das Profilelement 10 wiederum kann beispielsweise mittels einer Schraube 14 oder mittels eines anderen geeigneten Befestigungselements an einem Flügel oder einem Rahmen einer Tür oder eines Fensters befestigt werden.

Das Profilelement 10 bildet eine Schiene, in der die Treibstange 12 bewegbar ist. Das Profilelement 10 weist einen Bodenabschnitt 16 auf, der an seinen Längsseiten von Seitenabschnitten 18a, 18b begrenzt wird.

Wie in Fig. 2 zu erkennen ist, die einen Querschnitt durch das Profilelement 10 senkrecht zu seiner Längserstreckung zeigt, sind die Seitenabschnitte 18a, 18b nicht senkrecht sondern geneigt relativ zu dem Bodenabschnitt 16 ausgerichtet. Der Bodenabschnitt 16 und die Seitenabschnitte 18a, 18b bilden somit einen im Querschnitt im Wesentlichen trapezförmigen Aufnahmeraum, in dem die Treibstange 12 angeordnet ist. Mit anderen Worten ist ein jeweiliger Winkel α₁, α₂ zwischen den Seitenabschnitten 18a bzw. 18b und dem Bodenabschnitt 16 kleiner als 90°. Die in das Profilelement 10 eingeführte Funktionskomponente der Beschlaganordnung - hier die Treibstange 12 - weist komplementär ausgebildete Längskanten auf. D.h. die Längskanten der Treibstange 12 weisen eine im Wesentlichen gleiche Neigung auf wie die Seitenabschnitte 18a, 18b. Dadurch wird einerseits eine gute Führung der Treibstange 12 in dem Profilelement 10 sichergestellt. Andererseits wird auch zuverlässig verhindert, dass die Treibstange 12 den Aufnahmeraum des Profilelements 10 unbeabsichtigt verlässt.

Die Neigungswinkel α₁, α₂ der Seitenabschnitte 18a bzw. 18b sind bei dem Profilelement 10 im Wesentlichen gleich groß. Es kann aber auch vorgesehen sein, dass die Winkel α₁, α₂ unterschiedlich groß gewählt werden, beispielsweise um eine komplementär geformte Funktionskomponente nur in einer bestimmten Weise in das Profilelement einsetzen zu können. Bei einer solchen Ausführungsform ist das Profilelement dann nicht symmetrisch zu einer Mittenebene M ausgebildet, die sich parallel zu der Längserstreckung des Profilelements 10 in der Mitte des Bodenabschnitts 16 erstreckt.

Das Profilelement 10 lässt sich auf einfache Weise aus einem streifen- oder bandartigen Blechstück herstellen, indem die Seitenabschnitte 18a, 18b in der gewünschten Weise aus der Ebene des Bodenabschnitts 16 nach oben gebogen werden. Das Profilelement 10 ist mit einer Vertiefung 20 versehen, die beispielsweise durch Einpressen erzeugt wird, um in einem montierten Zustand des Profilelements 10 einen Kopf der Schraube 14 aufnehmen zu können, so dass dieser eine Bewegung der Treibstange 12 nicht behindert.

Es versteht sich, dass auch andere Herstellungsmethoden für das Profilelement 10 in Betracht kommen. Außerdem ist es nicht zwingend erforderlich, dass die Außenflächen der Seitenabschnitte 18a, 18b relativ zur Mittenebene M geneigt sind. Entscheidend ist, dass in den Aufnahmeraum weisenden Innenflächen 19a, 19b der Seitenabschnitte 18a bzw. 18b geneigt sind, um die gewünschte Führungs- und Sicherungsfunktion bereitstellen zu können.

Fig. 3 zeigt, dass die Treibstange 12 im Gegensatz zu der in Fig. 1 gezeigten und durch einen Pfeil symbolisierten Einschnappbewegung, bei der die Seitenabschnitte 18a, 18b kurzzeitig elastisch auseinander gebogen werden, auch von der Seite in das Profilelement 10 eingeschoben werden kann. Beide Montagevorgänge führen zu dem in Fig. 4 gezeigten Zustand.

In Fig. 4 ist zu sehen, dass das Profilelement 10 eine kürzere Längserstreckung als die Treibstange 12 aufweist. Eine Beschlaganordnung kann mehrere hintereinander angeordnete Profilelemente 10 aufweisen, die eine abschnittsweise oder durchgehende Führung und Sicherung der Treibstange 12 ermöglichen. Selbstverständlich ist es ebenfalls möglich, das Profilelement 10 in etwa genauso lang oder länger als die Treibstange 12 auszuführen.

Fig. 5 zeigt das Profilelement 10 beispielhaft in einem montierten Zustand an einem Flügel 22 eines Fensters oder einer Tür.

Fig. 6 zeigt eine Ausführungsform 10a des Profilelements. Dieses wird auf die Treibstange 12 aufgesteckt oder aufgeschoben, so dass ein Befestigungsloch 24 des Profilelements 10a in dem Bereich eines Langlochs 26 der Treibstange 12 zu liegen kommt. Dann wird die Schraube 14 durch das Loch 24 und das Langloch 26 gesteckt und in den Flügel 22 gedreht, so dass der in Fig. 7 gezeigte Zustand erreicht wird. Die Längserstreckung des Langlochs 26 legt den Bewegungsspielraum der Treibstange 12 relativ zu dem Profilelement 10a fest. Sie kann an die jeweils vorliegenden Anforderungen beliebig angepasst werden.

Fig. 8 zeigt einen Querschnitt durch das Profilelement 10a in einer Ebene senkrecht zu dessen Längserstreckung in einem an dem Flügel 22 montierten Zustand. Durch die Formgebung des Profilelements 10a wird die Treibstange 12 nicht nur geführt, sondern auch vor Beschädigung und/oder Verschmutzung geschützt. Durch die Neigung der Seitenabschnitte 18a, 18b wird vermieden, dass die Treibstange 12 großflächig auf dem Flügel 22 aufliegt, was eine erhöhte Reibung bei deren Bewegung zur Folge hätte.

Die Fig. 10 verdeutlicht, dass das Profilelement 10a zusammen mit der Treibstange 12 nicht nur frei auf einer Oberfläche des Flügels 22 montiert werden kann, so dass es hervorsteht, wie in Fig. 9 gezeigt ist. Der Flügel 22 kann nämlich auch mit einer Nut 28 versehen sein, die das Profilelement 10a aufnimmt. Grundsätzlich gilt gleiches auch für eine Anordnung des Profilelements 10 an dem Flügel 22, das vorstehend anhand der Fig. 1 bis 5 näher beschrieben wurde.

Die Fig. 11 bis 14 zeigen ein Profilelement 10b, das zur Verbindung zweier stangenartiger Komponenten 30a, 30b einer Beschlaganordnung dient. Das Profilelement 10b ist - wie in Fig. 14 zu sehen ist - im Querschnitt ähnlich geformt wie das Profilelement 10. Das Profilelement 10b wird auf die Funktionskomponenten 30a, 30b aufgeschoben oder aufgesteckt, wie in den Fig. 11 bzw. 12 zu sehen ist. Anschließend wird eine Schraube 14 durch das Loch 24 des Profilelements 10b und das Loch 24' der Funktionskomponente 30a gesteckt und in den Flügel 22 geschraubt, so dass die beiden vorstehend beschriebenen Komponenten 10b, 30a fest miteinander und mit dem Flügel 22 verbunden sind. In diesem Zusammenhang wird darauf hingewiesen, dass die Seitenkanten eines Endabschnitts 31a der Komponente 30a, der mit dem Profilelement 10b in Kontakt steht, nicht in zu der Neigung der Seitenabschnitte 18a, 18b komplementärer Weise abgeschrägt sind. Eine entsprechende Abschrägung der Seitenkanten des Abschnitts 31a kann bei Bedarf jedoch vorgesehen werden.

In dem in Fig. 13 gezeigten Zustand ist die Funktionskomponente 30a - wie bereits erwähnt - fest mit dem Flügel 22 verbunden. Die Funktionskomponente 30b kann jedoch nach wie vor verschoben werden und wird dabei durch das Profilelement 10b geführt. Es versteht sich, dass die Länge des Profilelements 10b an die jeweils vorliegenden Bedingungen angepasst werden kann. Beispielsweise ist die Längserstreckung des Profilelements 10b größer als ein maximaler Bewegungsspielraum der Funktionskomponente 30b - beispielsweise eine Treibstange -, der aus anderen konstruktiven Gründen festgelegt ist.

Die Fig. 15 bis 18 zeigen ein Profilelement 10c, dessen Aufnahmeraum in Gebrauchslage offen ist, d.h. der Bodenabschnitt 16 liegt in montiertem Zustand auf dem Flügel 22 oder einem anderen Bauteil auf. Das Profilelement 10c sowie die Funktionskomponenten 30a, 30b sind mit Löchern 24 bzw. 24' versehen, so dass sie mit einer Schraube 14 zusammen an dem Flügel fixierbar sind. Abweichend von dem in Fig. 17 dargestellten Zustand kann auch die Funktionskomponente 30a fixiert werden.

Die Fig. 19 bis 22 zeigen eine weitere Ausführungsform 10d des Profilelements. Dessen Bodenabschnitt 16 ist - wie bei den Profilelementen 10 und 10c - direkt an dem Flügel 22 mittels einer Schraube 14 befestigt. Die mit abgeschrägten Längskanten versehenen Funktionskomponenten 30a' und 30b' können - wie in Fig. 20 gezeigt - seitlich in das Profilelement 10d eingeschoben werden. Auch eine Ausführungsform, die ein Einstecken/- drücken der Funktionskomponenten 30a', 30b' gestattet, ist vorstellbar. Dazu wären die Breite und/oder die Neigung der Seitenabschnitte 18a, 18b sowie deren Biegsamkeit entsprechend anzupassen, so dass die Abschnitte 18a, 18b bei dem Einbringen der Komponenten 30a', 30b' elastisch nach außen gebogen werden können. Dies gilt im Übrigen für alle Ausführungsformen des Profilelements gemäß der vorliegenden Erfindung.

Zum Fixieren der Funktionskomponenten 30a', 30b' an dem Profilelement 10d sind an diesem umbiegbare Laschen 32 vorgesehen, die nach dem Einführen der Funktionskomponenten 30a', 30b' umgebogen werden, so dass sie in Ausnehmungen 34 der Funktionskomponenten 30a', 30b' eingreifen und so einen zumindest gegen seitliches Herausziehen sichernden Formschluss erzeugen.

In den Fig. 23 und 24 ist ein Profilelement 10e gezeigt, das zusätzlich zu den Eigenschaften des Profilelements 10d noch ein Loch (nicht zu sehen) aufweist, durch das eine Schraube 14 geführt werden kann, um die Funktionskomponenten 30a', 30b' zusammen mit dem Profilelement 10e an einem Flügel oder einem Rahmen fixieren zu können.

In den Fig. 25 und 26 ist eine Ausführungsform 10f des Profilelements gezeigt, das einerseits - wie bei den Profilelementen 10d und 10e - mittels Laschen 32 mit einer Funktionskomponente 30b' gekoppelt ist. Andererseits ist es mit einer Funktionskomponente 30a" verschiebbar gekoppelt und dient nur zu dessen Führung. Die Funktionskomponente 30a" ist nur in einem Bereich eines Endabschnitts 31a' mit geneigten Längskanten versehen. Ein Übergangsbereich zwischen dem Abschnitt 31a' der Funktionskomponente 30a" und einem mit im Wesentlichen senkrechten Längskanten versehenen Abschnitt der Funktionskomponente 30a" bildet einen Anschlag 35, der die maximale Einschubtiefe der Funktionskomponente 30a" in das Profilelement 10f festlegt.

Die Fig. 27 zeigt einen Teil der Beschlaganordnung 36, deren Länge teleskopartig variabel ist, um auf einfache Weise an die jeweils vorliegenden Fenster- oder Rahmenabmessungen anpassbar zu sein. Teleskopbeschläge sind grundsätzlich bekannt, beispielsweise aus der EP 1 746 235 A2. Die Beschlaganordnung 36 ist in Fig. 27 in einem eingefahrenen Zustand zu sehen. Sie umfasst Profilelemente 10g, die an Stangenabschnitten 40a, 40b befestigt sind. Zur Befestigung der Profilelemente 10g sind Löcher 24" vorgesehen, die sternförmige Einschnitte 37 aufweisen. Bei einem Einbringen von in Fig. 27 nicht gezeigten Schrauben in die Löcher 24" werden durch die Einschnitte 37 definierte Laschen 38 von dem Schraubenkopf nach unten gedrückt. Dadurch wird automatisch eine Senkung erzeugt, die den Schraubenkopf aufnimmt, so dass dessen Oberfläche bündig mit der Außenseite des Bodenabschnitts 16 der Profilelemente 10g abschließt. Bei einem Auseinanderfahren der Stangenabschnitte 40a, 40b zur Anpassung der Länge der Beschlaganordnung 36 werden auch die Profilelemente 10g relativ zu einem zentralen Stangenabschnitt 40c bewegt. Dabei decken sie jedoch die entstehenden Lücken zwischen den Stangenabschnitten 40a, 40c bzw. 40c, 40b ab, die sich bei einer Verlängerung einer Beschlaganordnung herkömmlicher Bauart auftun. Die Profilelemente 10g tragen daher zu einer ästhetisch ansprechenderen Ausgestaltung der Beschlaganordnung 36 bei (siehe Fig. 29), die keine Lücken oder Spalten zwischen den Stangenabschnitten 40a, 40b, 40c aufweisen, in die beispielsweise Schmutz eintreten kann. Außerdem tragen die geneigten Seitenabschnitte 18a, 18b der Profilelemente 10g, die mit entsprechend geneigten Längskanten des Stangenabschnitts 40c zusammenwirken, zu einer Stabilisierung der Beschlaganordnung 36 bei, da sie eine führende Wirkung entfalten.

Fig. 29 zeigt ein Profilelement 10h, dessen Seitenabschnitte 18a, 18b nicht symmetrisch zu der Mittenebene M ausgestaltet sind. Ihre Innenflächen 19a bzw. 19b weisen unterschiedliche Neigungswinkel α₁, α₂ auf. Außerdem sind jeweilige Außenflächen 19a', 19b' der Seitenabschnitte 18a bzw. 18b relativ zur Mittenebene M nicht geneigt.

### Bezugszeichenliste

- 10, 10a, 10b, 10c, 10d, 10e, lOf, 10g, 10h: Profilelement
- 12: Treibstange
- 14: Schraube
- 16: Bodenabschnitt
- 18a, 18b: Seitenabschnitt
- 19a, 19b: Innenfläche
- 19a', 19b': Außenfläche
- 20: Vertiefung
- 22: Flügel
- 24, 24', 24": Loch
- 26: Langloch
- 28: Nut
- 30a, 30b, 30a', 30b', 30a": Funktionskomponente
- 31a, 31a': Endabschnitt
- 32: Lasche
- 34: Ausnehmung
- 35: Anschlag
- 36: Beschlaganordnung
- 37: Einschnitt
- 38: Lasche
- 40a, 40b, 40c: Stangenabschnitt
- α₁, α₂: Neigungswinkel
- M: Mittenebene

## Patentansprüche

1. Beschlaganordnung mit einem Profilelement, das einen Bodenabschnitt (16) und an einander gegenüber liegenden Längsseiten des Bodenabschnitts (16) angeordnete Seitenabschnitte (18a, 18b) umfasst, wobei die einander zugewandten Seiten der Seitenabschnitte (18a, 18b) jeweils eine Innenfläche (19a, 19b) aufweisen, die mit dem Bodenabschnitt (16) einen Winkel (α₁, α₂) von weniger als 90° einschließt, wobei das Profilelement aus einem ebenen Blechstreifen hergestellt ist, wobei die Seitenabschnitte (18a, 18b) durch Umbiegen von Längsabschnitten des Blechstreifens gebildet sind , wobei das Profilelement einen Führungsabschnitt einer Funktionskomponente (12, 30b, 30a", 40c) der Beschlaganordnung aufnimmt und wobei eine Formgebung des Führungsabschnitts komplementär zu einer durch den Bodenabschnitt (16) und die Seitenabschnitte (18a, 18b) des Profilelements gebildeten Geometrie ausgebildet ist, so dass das Profilelement und die Funktionskomponente (12, 30b, 30a", 40c) relativ zueinander verschiebbar sind.

2. Beschlaganordnung nach Anspruch 1,
**dadurch gekennzeichnet, dass**
das Profilelement fest mit einer weiteren Funktionskomponente (30a, 30b', 40a, 40b) der Beschlaganordnung verbunden ist.

3. Beschlaganordnung nach Anspruch 1 oder Anspruch 2, **dadurch gekennzeichnet, dass** die beiden Funktionskomponenten jeweils ein Abschnitt einer Stulpschiene sind.

4. Beschlaganordnung nach Anspruch 1,
**dadurch gekennzeichnet, dass**
die Funktionskomponente zumindest zwei in Längsrichtung hintereinander angeordnete Abschnitte (30a', 30b') umfasst, die durch ein Profilelement fest miteinander verbunden sind, wobei die Funktionskomponente insbesondere eine Stulpschiene oder eine Treibstange ist.

5. Beschlaganordnung nach zumindest einem der Ansprüche 1 bis 4,
**dadurch gekennzeichnet, dass**
die Winkel (α₁, α₂) zwischen den Innenflächen (19a, 19b) und dem Bodenabschnitt (16) des Profilelements zwischen 90° und 45° betragen, vorzugsweise zwischen 80° und 60°,
und/oder
dass die beiden Innenflächen (19a, 19b) den gleichen Winkel (α₁, α₂) mit dem Bodenabschnitt (16) einschließen.

6. Beschlaganordnung nach zumindest einem der vorstehenden Ansprüche,
**dadurch gekennzeichnet, dass**
der Bodenabschnitt (16) und/oder die Innenflächen (19a, 19b) des Profilelements im Wesentlichen eben sind.

7. Beschlaganordnung nach zumindest einem der vorstehenden Ansprüche,
**dadurch gekennzeichnet, dass**
die Erstreckung der Innenflächen (19a, 19b) und/oder der Seitenabschnitte (18a, 18b) in einer Richtung senkrecht zu einer Längserstreckung des Profilelements weniger als 15%, insbesondere weniger als 10% der Erstreckung des Bodenabschnitts (16) in dieser Richtung beträgt.

8. Beschlaganordnung nach zumindest einem der vorstehenden Ansprüche,
**dadurch gekennzeichnet, dass**
die Innenflächen (19a, 19b) und/oder die Seitenabschnitte (18a, 18b) symmetrisch zu einer in Längsrichtung des Profilelements verlaufenden und senkrecht zu dem Bodenabschnitt (16) stehenden Mittenebene (M) des Profilelements ausgebildet sind.

9. Beschlaganordnung nach zumindest einem der vorstehenden Ansprüche,
**dadurch gekennzeichnet, dass**
der Bodenabschnitt (16) des Profilelements zumindest ein Loch (24") zur Aufnahme eines Befestigungselements (14) aufweist, wobei von dem Bodenabschnitt (16) Laschen (38) in das Loch (24") ragen, die durch eine Montage des Befestigungselements (14) aus einer durch den Bodenabschnitt (16) definierten Ebenen biegbar sind.

10. Beschlaganordnung nach zumindest einem der vorstehenden Ansprüche,
**dadurch gekennzeichnet, dass**
der Bodenabschnitt (16) und/oder zumindest einer der Seitenabschnitte (18a, 18b) des Profilelements einen Befestigungsabschnitt (32) aufweisen, der zu Montagezwecken verformbar ist, um eine formschlüssige Verbindung mit der Komponente (12, 30a, 30b, 30a', 30b') der Beschlaganordnung herstellen zu können.

11. Flügel oder Rahmen einer Tür, eines Fensters oder dergleichen mit einer Beschlaganordnung nach zumindest einem der vorstehenden Ansprüche.

12. Flügel oder Rahmen nach Anspruch 11,
**dadurch gekennzeichnet, dass**
die Beschlaganordnung derart an dem Flügel (22) oder dem Rahmen befestigt ist, dass die Funktionskomponente (12, 30a, 30b, 40a, 40b, 40c) zumindest abschnittsweise zwischen dem Bodenabschnitt (16) und dem Flügel (22) oder dem Rahmen angeordnet ist.

13. Flügel oder Rahmen nach Anspruch 12,
**dadurch gekennzeichnet, dass**
die Beschlaganordnung derart an dem Flügel (22) oder dem Rahmen befestigt ist, dass der Bodenabschnitt (16) zumindest abschnittsweise zwischen der Funktionskomponente (12, 30a, 30b, 30a', 30b', 30a") und dem Flügel (22) oder dem Rahmen angeordnet ist.

## Claims

1. A fitting arrangement having a section element which comprises a base portion (16) and side portions (18a, 18b) arranged at mutually oppositely disposed longitudinal sides of the base portion (16), wherein the mutually facing sides of the side portions (18a, 18b) each have an inner surface (19a, 19b) which includes an angle (α₁, α₂) of less than 90° with the base portion (16); wherein the section element is manufactured from a planar sheet metal strip; wherein the side portions (18a, 18b) are formed by a bending over of longitudinal portions of the sheet metal strip; wherein the section element receives a guide portion of a functional component (12, 30b, 30a", 40c) of the fitting arrangement; and wherein a shape of the guide portion is formed complementary to a geometry formed by the base portion (16) and by the side portions (18a, 18b) of the section element such that the section element and the functional component (12, 30b, 30a", 40c) are displaceable relative to one another.

2. A fitting arrangement in accordance with claim 1,
**characterized in that**
the section element is fixedly connected to a further functional component (30a, 30b', 40a, 40b) of the fitting arrangement.

3. A fitting arrangement in accordance with claim 1 or claim 2,
**characterized in that**
the two functional components are each a portion of a cover rail.

4. A fitting arrangement in accordance with claim 1,
**characterized in that**
the functional component comprises at least two portions (30a', 30b') which are arranged behind one another in a longitudinal direction and which are fixedly connected to one another by a section element, with the functional component in particular being a cover rail or a connecting rod.

5. A fitting arrangement in accordance with at least one of the claims 1 to 4, **characterized in that**
the angles (α₁, α₂) between the inner surfaces (19a, 19b) and the base portion (16) of the section element amount to between 90° and 45°, preferably to between 80° and 60°;
and/or
**in that** the two inner surfaces (19a, 19b) include the same angle (α₁, α₂) with the base portion (16).

6. A fitting arrangement in accordance with at least one of the preceding claims,
**characterized in that**
the base portion (16) and/or the inner surfaces (19a, 19b) of the section element is/are substantially planar.

7. A fitting arrangement in accordance with at least one of the preceding claims,
**characterized in that**
the extent of the inner surfaces (19a, 19b) and/or the extent of the side portions (18a, 18b) in a direction perpendicular to a longitudinal extent of the section element amounts/amount to less than 15%, in particular to less than 10%, of the extent of the base portion (16) in this direction.

8. A fitting arrangement in accordance with at least one of the preceding claims,
**characterized in that**
the inner surfaces (19a, 19b) and/or the side portions (18a, 18b) are formed symmetrically with respect to a central plane (M) of the section element which extends in the longitudinal direction of the section element and which is perpendicular to the base portion (16).

9. A fitting arrangement in accordance with at least one of the preceding claims,
**characterized in that**
the base portion (16) of the section element has at least one hole (24") for receiving a fastening element (14), with lugs (38) projecting from the base portion (16) into the hole (24"), which lugs (38) can be bent out of a plane defined by the base portion (16) by an assembly of the fastening element (14).

10. A fitting arrangement in accordance with at least one of the preceding claims,
**characterized in that**
the base portion (16) and/or at least one of the side portions (18a, 18b) of the section element has/have a fastening portion (32) which is deformable for assembly purposes to be able to establish a shape matched connection with the component (12, 30a, 30b, 30a', 30b') of the fitting arrangement.

11. A leaf or a frame of a door, of a window or the like having a fitting arrangement in accordance with at least one of the preceding claims.

12. A leaf or a frame in accordance with claim 11,
**characterized in that**
the fitting arrangement is fastened to the leaf (22) or to the frame such that the functional component (12, 30a, 30b, 40a, 40b, 40c) is at least sectionally arranged between the base portion (16) and the leaf (22) or the frame.

13. A leaf or a frame in accordance with claim 12,
**characterized in that**
the fitting arrangement is fastened to the leaf (22) or to the frame such that the base portion (16) is at least sectionally arranged between the functional component (12, 30a, 30b, 30a', 30b', 30a") and the leaf (22) or the frame.

## Revendications

1. Ensemble ferrure comportant un élément profilé qui comprend une partie inférieure (16) et des parties latérales (18a, 18b) disposées sur des côtés longitudinaux opposés de la partie inférieure (16), les côtés opposés des parties latérales (18a, 18b) présentant chacun une surface intérieure (19a, 19b) qui fait un angle (α1, α2) inférieur à 90° avec la partie inférieure (16), l'élément profilé étant fabriqué à partir d'une bande métallique plane, les parties latérales (18a, 18b) étant formées par pliage de parties longitudinales de la bande métallique, l'élément profilé recevant une partie de guidage d'un composant fonctionnel (12, 30b, 30a", 40c) de l'ensemble ferrure et un formage de la partie de guidage étant réalisé de manière complémentaire à une géométrie formée par la partie inférieure (16) et les parties latérales (18a, 18b) de l'élément profilé, de sorte que l'élément profilé et le composant fonctionnel (12, 30b, 30a", 40c) peuvent être déplacés l'un par rapport à l'autre.

2. Ensemble ferrure selon la revendication 1, **caractérisé en ce que** l'élément profilé est relié solidement à un autre composant fonctionnel (30a, 30b', 40a, 40b) de l'ensemble ferrure.

3. Ensemble ferrure selon la revendication 1 ou 2, **caractérisé en ce que** les deux composants fonctionnels sont chacun une partie d'une têtière.

4. Ensemble ferrure selon la revendication 1, **caractérisé en ce que** le composant fonctionnel comprend au moins deux parties (30a', 30b') disposées l'une derrière l'autre dans la direction longitudinale qui sont reliées solidement l'une à l'autre par un élément profilé, le composant fonctionnel étant en particulier une têtière ou une crémone.

5. Ensemble ferrure selon au moins l'une des revendications 1 à 4, **caractérisé en ce que** les angles (α1, α2) entre les surfaces intérieures (19a, 19b) et la partie inférieure (16) de l'élément profilé sont compris entre 90° et 45°, de préférence entre 80° et 60°, et/ou que les deux surfaces intérieures (19a, 19b) forment le même angle (α1, α2) avec la partie inférieure (16).

6. Ensemble ferrure selon au moins l'une des revendications précédentes, **caractérisé en ce que** la partie inférieure (16) et/ou les surfaces intérieures (19a, 19b) de l'élément profilé sont sensiblement planes.

7. Ensemble ferrure selon au moins l'une des revendications précédentes, **caractérisé en ce que** l'extension des surfaces intérieures (19a, 19b) et/ou des parties latérales (18a, 18b) dans une direction perpendiculaire à une extension longitudinale de l'élément profilé est inférieure à 15 %, en particulier inférieure à 10 %, de l'extension de la partie inférieure (16) dans cette direction.

8. Ensemble ferrure selon au moins l'une des revendications précédentes, **caractérisé en ce que** les surfaces intérieures (19a, 19b) et/ou les parties latérales (18a, 18b) sont réalisées symétriquement par rapport à un plan médian (M) de l'élément profilé s'étendant dans la direction longitudinale de l'élément profilé et perpendiculaire à la partie inférieure (16).

9. Ensemble ferrure selon au moins l'une des revendications précédentes, **caractérisé en ce que** la partie inférieure (16) de l'élément profilé présente au moins un trou (24") destiné à recevoir un élément de fixation (14), des pattes (38) faisant saillie de la partie inférieure (16) dans le trou (24"), lesquelles peuvent être pliées par un montage de l'élément de fixation (14) hors d'un plan défini par la partie inférieure (16).

10. Ensemble ferrure selon au moins l'une des revendications précédentes, **caractérisé en ce que** la partie inférieure (16) et/ou au moins l'une des parties latérales (18a, 18b) de l'élément profilé présentent une partie de fixation (32) qui est déformable à des fins de montage pour pouvoir établir une liaison par complémentarité de formes avec le composant (12, 30a, 30b, 30a', 30b') de l'ensemble ferrure.

11. Battant ou dormant d'une porte, d'une fenêtre ou analogue muni d'un ensemble ferrure selon au moins l'une des revendications précédentes.

12. Battant ou dormant selon la revendication 11, **caractérisé en ce que** l'ensemble ferrure est fixé sur le battant (22) ou le dormant de telle sorte que le composant fonctionnel (12, 30a, 30b, 40a, 40b, 40c) soit disposé au moins sur certaines parties entre la partie inférieure (16) et le battant (22) ou le dormant.

13. Battant ou dormant selon la revendication 12, **caractérisé en ce que** l'ensemble ferrure est fixé sur le battant (22) ou le dormant de telle sorte que la partie inférieure (16) soit disposée au moins sur certaines parties entre le composant fonctionnel (12, 30a, 30b, 30a', 30b', 30a") et le battant (22) ou le dormant.
